# EUROPÄISCHE PATENTSCHRIFT

(11) **EP 0 360 787 B1**
(45) Veröffentlichungstag und Bekanntmachung des Hinweises auf die Patenterteilung: **27.01.1993**
(21) Anmeldenummer: 89890241.6
(22) Anmeldetag: 18.09.1989
(51) Int. Cl.: F41A 9/55, F41A 9/45, F41A 15/00

(54) **Schusswaffe**
Firearm
Arme à feu

(30) Priorität: 23.09.1988 AT 2351/88
(43) Veröffentlichungstag der Anmeldung: 28.03.1990
(73) Patentinhaber: STEYR-DAIMLER-PUCH AKTIENGESELLSCHAFT, 1010 Wien (AT)
(72) Erfinder: Zedrosser, Ulrich, A-4400 Steyr (AT)

(56) Entgegenhaltungen:
- EP-A- 0 272 247
- US-A- 2 950 652
- US-A- 3 667 147

## Beschreibung

Die Erfindung bezieht sich auf eine Schußwaffe, mit einer vom Lauf getrennten, den Laderaum bildenden Abschußkammer, die in einem waffengehäusefesten Abschußblock quer zur Laufrichtung zwischen einer Feuerstellung und einer Ladestellung hin- und herbewegbar ist, wobei der Laderaum der Abschußkammer in der Ladestellung frei zugänglich einerends durch eine Ladeöffnung des Abschußblockes an einen Magazinansatz und andernends durch eine Auswurföffnung des Abschußblockes an einen Auswurfschacht anschließt, und mit einem in Laufrichtung längsverschiebbar geführten Gleitstück, das einen aus einer hinter dem Magazinansatz liegenden Ausgangslage über den Magazinansatz hinweg zum Abschußblock bis in dessen Ladeöffnung vorschiebbaren Zubringer trägt.

Diese beispielsweise aus der US-A-3 667 147 bekannten Schußwaffen ermöglichen mit ihren zwischen einer Feuerstellung und einer Ladestellung hin- und herbewegbaren, einen vom Lauf getrennten Laderaum bildenden Abschußkammern einen verhältnismäßig einfachen, funktionssicheren Lade- und Abschußvorgang, da die Patronen zum Laden durch den Zubringer auf direktem, geradem Weg aus dem im Magazinansatz steckenden Magazin durch die Ladeöffnung in den Laderaum der in der Ladestellung liegenden Abschußkammer eingeschoben werden können und dann die bereits geladene Abschußkammer erst zur eigentlichen Patronenzündung und Schußabgabe in die Feuerstellung gebracht wird. Allerdings ist es bei diesen Abschußkammern notwendig, in der Ladestellung nicht nur zu laden, sondern auch zu entladen und leere Patronenhülsen oder aufgrund von Ladehemmungen, Fehlzündungen u.dgl. nicht abgeschossene Patronen aus dem Laderaum zu entfernen, was aber bisher zu Schwierigkeiten führt. Das Entladen erfolgt nämlich durch das Einschieben einer neuen Patrone in den Laderaum, so daß diese neue Patrone zweckmäßigerweise auch Ausstoßerfunktion übernimmt und bei ihrem Eindringen in den Laderaum die dort befindliche Patronenhülse od.dgl. nach Überwinden einer federbelasteten Verschlußklappe in einen angrenzenden Auswurfschacht hinausdrückt, durch den sie allein schwerkraftbedingt nach unten abfallen soll. Dadurch ergeben sich aber zu viele Störungen beim Auswerfen, so daß die bekannten Schußwaffen hauptsächlich für hülsenlose Munition bestimmt sind und die Auswurfeinrichtung nur bedarfsweise bei Fehlzündungen zum Einsatz kommt. Abgesehen davon, ist die Verschlußklappe mit ihrer Bewegungsmechanik selbst recht störanfällig und auch der bekannte Zubringer, der gegen Federkraft zurückschiebbar auf einer Ausstoßerstange zum Ausschieben der Patronenhülsen bei abgenommenem Magazin abgestützt ist, stellt einen aufwendigen, die Baulänge beträchtlich erhöhenden Bestandteil des Gleitstückes dar.

Der Erfindung liegt daher die Aufgabe zugrunde, diese Mängel zu beseitigen und eine Schußwaffe der eingangs geschilderten Art zu schaffen, die sich durch ihre einfache, robuste und funktionssichere Auswurfeinrichtung auszeichnet.

Die Erfindung löst diese Aufgabe dadurch, daß der Abschußblock im der Feuerstellung der Abschußkammer zugewandten Randbereich der Auswurföffnung eine mit Abstand von der Innenkante der Auswurföffnung angeordnete Auswurfnase aufweist, welche in der Ladestellung der Abschußkammer bis in die Höhe der Laderauminnenwandung vorstehende Auswurfnase in eine sich zur Innenkante der Auswurföffnung hin erstreckende, muldenförmig verlaufende Leitfläche übergeht, und daß die Abschußkammerbewegung von der Ladestellung in die Feuerstellung auslösbar ist, bevor der Zubringer seine ladeöffnungsseitige Endlage erreicht. Beim Laden einer neuen Patrone, die durch das Vorbewegen des Zubringers aus dem im Magazinansatz sitzenden Magazin in den Laderaum der in Ladestellung fixierten Abschußkammer eingeschoben wird, läßt sich die leere Patronenhülse oder die nicht abgeschossene Patrone ohne jede Behinderung durch eine Verschlußklappe od.dgl. aus dem Laderaum in den Abwurfschacht ausschieben. Allerdings beginnt bereits während der letzten Ein- bzw. Ausschiebephase des Ladens bzw. Entladens die Abschußkammer mit ihrer Bewegung in die Feuerstellung, so daß durch die Relativverschiebung zwischen Abschußblock einerseits und Abschußkammer anderseits im Bereich der Auswurföffnung die ausgeschobene Patronenhülse od.dgl. mitgenommen und aufgrund des dabei aufgebrachten Drehmomentes um die Auswurfnase in den Auswurfschacht abgekippt wird. Die Leitfläche ergibt dabei eine entsprechende Führung für den Hülsenboden, so daß es am Ende der Ausschiebebewegung zu einem Wegschleudern der zu entladenden Patronenhülse od.dgl. kommt und diese leere Patronenhülse zwangsweise durch den Abwurfschacht ausgeworfen wird. Der kraftvolle Hülsenauswurf erfolgt unabhängig von der Lage und Halterung der Waffe und läuft funktionssicher und störungsfrei ab. Dabei spielt es an und für sich keine Rolle, wie Gleitstück bzw. Zubringer und Abschußkammer zusammenwirken oder wie die Abschußkammerbewegung erreicht wird, entscheidend ist lediglich, daß sich der Beginn der Abschußkammerbewegung von der Lade- in die Feuerstellung und das Ende der zum Laden bzw. Entladen erforderlichen Zubringervorschubbewegung kurzzeitig überschneiden, so daß die ausgestoßene Patronenhülse durch die sich in Bewegung setzende Abschußkammer den gewünschten Auswurfimpuls bekommt, der zusammen mit der Leitfläche und der Auswurfnase automatisch zum kräftigen Hülsenabwurf führt. Der Zubringer kann als starrer, kurzer Mitnehmerfinger im Gleitstück angeordnet sein, so daß der Lade- und Entladevorgang mit einfachen, robusten und vor allem auch platzsparenden Bauteilen erzielbar ist.

Um das Wegkippen der ausgestoßenen Patronenhülse od.dgl. weiter zu erleichtern, kann die Auswurföffnung im feuerstellungsabgewandten Randbereich abgerundet sein, wodurch die Hülse beim Abkippen gewissermaßen auf diesem Randbereich abrollt und jede Beeinträchtigung des Abwurfes durch eine Kante vermieden ist.

Günstig ist es auch, wenn die Ladeöffnung im feuerstellungszugewandten Randbereich nach innen erweitert ist, da diese Erweiterung bei Bewegungsbeginn der Abschußkammer der noch etwas aus dem Laderaum vorstehenden neuen Patrone Spielraum zum ordnungsgemäßen, vollständigen Einschieben bietet und das Einschieben aufgrund der gegebenen Keilwirkung selbst unterstützt.

Nach einer besonders vorteilhaften Ausgestaltung der Erfindung nimmt das Gleitstück eine dem Zubringer entgegengerichtete, gegen Federkraft teleskopartig zusammenschiebbare laufparallele Ausstoßerstange auf, die in Ladestellung der Abschußkammer bei der Rückbewegung des Zubringers aus der Ladeöffnungsseitigen Endlage in die Ausgangslage durch die Auswurföffnung hindurch in den Laderaum einführbar ist. Diese Ausstoßerstange ermöglicht es, bei abgezogenem Magazin die im Laderaum vorhandene leere Patronenhülse auszuwerfen, und zwar durch den Magazinschacht und bringt außerdem durch ihre federnde Gegenhalterwirkung beim üblichen Entladevorgang eine zusätzliche Unterstützung für das Abkippen und Wegschleudern der Patronenhülsen mit sich. Durch die federnde Nachgiebigkeit der Ausstoßerstange bleibt dabei, unabhängig davon, ob diese Ausstoßerstange jeweils tatsächlich in den Laderaum einfahren kann oder nicht, die Gleitstückbewegung unbeeinträchtigt.

Sind der Auswurfschacht vor und der Magazinansatz hinter dem Abschußblock angeordnet, kommt es zu einer zweckmäßigen Konstruktion, wobei das Gleitstück durch eine Vorwärtsbewegung den Lade- und Entladevorgang bewirkt.

In der Zeichnung ist der Erfindungsgegenstand beispielsweise veranschaulicht, und zwar zeigen
Fig. 1 einen Teil einer erfindungsgemäßen Schußwaffe in teilgeschnittener Seitenansicht während der Anfangsphase des Lade- bzw. Entladevorganges und
Fig. 2 die Endphase dieses Lade- bzw. Entladevorganges anhand eines Ausschnittes aus Fig. 1.

Eine nur angedeutete Schußwaffe 1 mit Gehäuse 2 und Lauf 3 weist eine eigene Abschußkammer 4 auf, die einen vom Lauf 3 getrennten Laderaum 5 bildet. Die Abschußkammer 4 ist in einem gehäusefesten Abschußblock 6 quer zur Laufrichtung verschiebbar geführt und läßt sich zwischen einer oberen Feuerstellung zum Auslösen eines Schusses und einer unteren Ladestellung zum Laden und Entladen hin- und herbewegen, wobei der Laderaum 5 in der nicht weiter dargestellten Feuerstellung koaxial zum Lauf 3 liegt und in der dargestellten Ladestellung frei zugänglich einerends durch eine Ladeöffnung 7 des Abschußblockes 6 an einen Magazinansatz 8 und andernends durch eine Auswurföffnung 9 des Abschußblockes 6 an einen Auswurfschacht 10 anschließt. Zur Bewegung der Abschußkammer 4 aus der Ladestellung in die Feuerstellung dient ein Federantrieb 11, wobei durch einen Zündstift 12 im Abschußblock 6 einerseits und eine Zündbohrung 13 in der Abschußkammer 4 anderseits 4 gleichzeitig bei Eintreffen der Abschußkammer 4 in der Feuerstellung die Zündung einer im Laderaum 5 sitzenden Patrone erfolgt. Zur Rückbewegung der Abschußkammer 4 aus der Feuerstellung in die Ladestellung ist ein in Laufrichtung längsverschiebbar geführtes, nur mit seinem Endteil dargestelltes Gleitstück 14 vorgesehen, das über eine Kulissensteuerung 15 bei seiner Verschiebung die Abschußkammer 4 gegen die Kraft des Federantriebes 11 in die Ladestellung zurückbewegt und in dieser arretiert. Das Gleitstück 14 trägt magazinansatzseitig einen Zubringer 16, der aufgrund der Gleitstückbewegung aus einer hinter dem Magazinansatz 8 liegenden Ausgangslage über den Magazinansatz hinweg bis in die Ladeöffnung 7 des Abschußblockes 6 vorschiebbar ist. Dem Zubringer 16 entgegengerichtet, ist mit dem Gleitstück 14 auswurfseitig außerdem eine Ausstoßerstange 18 verbunden, die in nicht weiter dargestellter Weise gegen Federkraft teleskopartig zusammenschiebbar abgestützt ist.

Zum Laden bzw. Entladen der Waffe 1 befindet sich die Abschußkammer 4 in Ladestellung, so daß der Laderaum 5 sowohl vom Magazinansatz 8 her als auch vom Abwurfschacht 10 her frei zugänglich ist. Das Gleitstück 14 ist zurückgefahren und der Zubringer 16 liegt in seiner hinteren Ausgangslage. Steckt ein Magazin 17 im Magazinansatz 8, nimmt nun bei einer Vorwärtsbewegung des Gleitstückes 14 der Zubringer 16 eine Patrone 19 aus dem Magazin 17 mit und schiebt sie durch die Ladeöffnung 7 des Abschußblockes 6 in den Laderaum 5 ein. Sitzt in diesem Laderaum 5 eine leere Patronenhülse 19a oder eine nicht abgeschossene andere Patrone, drückt die neue Patrone 19 diese Patronenhülse 19a od.dgl. durch die Auswurföffnung 9 aus dem Laderaum 5 hinaus. Gibt es keine Patronenhülse 19a im Laderaum 5, wird die Patrone in den leeren Laderaum vorgeschoben, aus dem sich gleichzeitig die Ausstoßerstange 18 zurückzieht.

Das Einschieben der neuen Patrone 19 bzw. das Ausschieben der Patronenhülse 19a erfolgt großteils bei stillstehender Abschußkammer 4 (Fig. 1), doch wird, um ein kraftvolles Abschleudern bzw. Abwerfen der Patronenhülse 19a zu erreichen, knapp vor dem vollständigen Einschieben der Patrone 19 bzw. Ausschieben der Patronenhülse 19a bereits der Federantrieb 11 ausgelöst, so daß sich die Abschußkammer 4 aufwärts zu bewegen beginnt, während noch ein Endbereich der Patronenhülse 19a durch die Auswurföffnung 9 in den Laderaum 5 ragt. Dadurch wird auf diese Patronenhülse 19a ein Drehmoment ausgeübt, das ein Abkippen der Patronenhülse 19a erzwingt, da der Abschußblock 6 im oberen Randbereich 9a der Auswurföffnung 9 mit Abstand von der Innenkante 9b der Auswurföffnung eine Auswurfnase 20 und eine von der Auswurfnase 20 zur Innenkante 9b muldenförmig verlaufende Leitfläche 21 bildet (Fig. 2). Diese lediglich bis in die Höhenlage der Laderauminnenwandung vorstehende Auswurfnase 20 zusammen mit der muldenförmigen Leitfläche 21 verhindert ein Verklemmen der auszuwerfenden Patronenhülse 19a durch das Überschneiden der Ausschiebebewegung der Patronenhülse und der Aufwärtsbewegung der Abschußkammer 4 in der Auswurföffnung 9 und verursacht ein Abkippen und Abschleudern der Patronenhülse 19a durch den Abwurfschacht 10, so daß ein ordnungsgemäßes, störunanfälliges Entladen gewährleistet wird. Die federnd nachgiebige Ausstoßerstange 18 unterstützt dabei das Abkippen der Patronenhülse 19a, das auch durch einen abgerundeten, feuerstellungsabgewandten Randbereich 9c der Auswurföffnung 9 erleichtert wird. Um außerdem das vollständige Einschieben der neuen Patrone 19 in den Laderaum 5 der sich bereits bewegenden Abschußkammer 4 sicherzustellen, ist die Ladeöffnung 7 im feuerstellungszugewandten Randbereich 7a nach innen erweitert, so daß die entstehende Schräge beim Hochfahren der Abschußkammer 4 die Patrone 19 zwangsweise exakt in den Laderaum 5 einschiebt.

Ist das Magazin 17 leer oder abgenommen, wird das Entladen durch die Ausstoßerstange 18 bewirkt, die bei der Rückwärtsbewegung des Gleitstückes 14 an der Abschußkammer 4 anliegt und vorgespannt wird, bis diese die Ladestellung erreicht hat. Dann dringt sie federbelastet in den Laderaum 5 ein und schleudert die sich gegebenenfalls im Laderaum 5 befindliche Patronenhülse nun durch die Ladeöffnung 7 und den Magazinansatz 8 heraus, so daß auch ohne Neuzufuhr einer Patrone ein Entladen möglich ist.

## Patentansprüche

1. Schußwaffe (1), mit einer vom Lauf (3) getrennten, den Laderaum (5) bildenden Abschußkammer (4), die in einem waffengehäusefesten Abschußblock (6) quer zur Laufrichtung zwischen einer Feuerstellung und einer Ladestellung hin- und herbewegbar ist, wobei der Laderaum (5) der Abschußkammer (4) in der Ladestellung frei zugänglich einerends durch eine Ladeöffnung (7) des Abschußblockes (6) an einen Magazinansatz (8) und andernends durch eine Auswurföffnung (9) des Abschußblockes (6) an einen Auswurfschacht (10) anschließt, und mit einem in Laufrichtung längsverschiebbar geführten Gleitstück (14), das einen aus einer hinter dem Magazinansatz (8) liegenden Ausgangslage über den Magazinansatz (8) hinweg zum Abschußblock (6) bis in dessen Ladeöffnung (7) vorschiebbaren Zubringer (16) trägt, **dadurch gekennzeichnet,** daß der Abschußblock (6) im der Feuerstellung der Abschußkammer (4) zugewandten Randbereich (9a) der Auswurföffnung (9) eine mit Abstand von der Innenkante (9b) der Auswurföffnung (9) angeordnete Auswurfnase (20) aufweist, welche in der Ladestellung der Abschußkammer (4) bis in die Höhe der Laderauminnenwandung vorstehende Auswurfnase (20) in eine sich zur Innenkante (9b) der Auswurföffnung (9) hin erstreckende, muldenförmig verlaufende Leitfläche (21) übergeht, und daß die Abschußkammerbewegung von der Ladestellung in die Feuerstellung auslösbar ist, bevor der Zubringer (16) seine ladeöffnungsseitige Endlage erreicht.

2. Schußwaffe nach Anspruch 1, **dadurch gekennzeichnet,** daß die Auswurföffnung (9) im feuerstellungsabgewandten Randbereich (9c) abgerundet ist.

3. Schußwaffe nach Anspruch 1 oder 2, **dadurch gekennzeichnet,** daß die Ladeöffnung (7) im feuerstellungszugewandten Randbereich (7a) nach innen erweitert ist.

4. Schußwaffe nach einem der Ansprüche 1 bis 3, **dadurch gekennzeichnet**, daß der Auswurfschacht (10) vor und der Magazinansatz (8) hinter dem Abschußblock (6) angeordnet sind.

## Claims

1. A firearm (1), with a discharge chamber (4) which is separate from the barrel (3), forms the loading space (5) and, in a discharge block (6) fixed to the gun housing, is movable backwards and forwards transversely to the axis of the barrel between a firing position and a loading position, the loading space (5) of the discharge chamber (4) in the loading position adjoining a magazine attachment (8) and an ejector chute (10) in such a manner that it is freely accessible at one end through a loading opening (7) of the discharge block (6) and at the other end through an ejector opening (9) of the discharge block (6), and with a slider (14) which is guided so as to be displaceable longitudinally in the direction of the barrel axis and carries a feeder (16), which can be advanced from a starting position behind the magazine attachment (8) over the magazine attachment (8) to the discharge block (6) and into the loading opening (7) thereof,
characterised in that, at the edge region (9a) of the ejector opening (9) facing the firing position of the discharge chamber (4), the discharge block (6) has an ejector lug (20) which is arranged at a distance from the inner edge (9b) of the ejector opening (9), projects to the level of the inner wall of the loading space when the discharge chamber (4) is in the loading position, and merges with a trough-shaped guiding surface (21) extending to the inner edge (9b) of the ejector opening (9), and in that the movement of the discharge chamber from the loading position into the firing position can be released before the feeder (16) reaches its end position at the loading opening.

2. A firearm according to Claim 1, characterised in that the ejector opening (9) is rounded in the edge region (9c) facing away from the firing position.

3. A firearm according to Claim 1 or 2, characterised in that the loading opening (7) is widened towards the inside in the edge region (7a) facing the firing position.

4. A firearm according to any one of Claims 1 to 3, characterised in that the ejector chute (10) is arranged in front of the discharge block (6) and the magazine attachment (8) is arranged behind the discharge block (6).

## Revendications

1. Arme à feu (1) ayant une chambre de tir (4) séparée du canon (3) constituant le compartiment de chargement (5), qui est déplaçable en va et vient dans un bloc de tir (6) solidaire de la carcasse de l'arme, transversalement à l'axe du canon, entre une position de mise à feu et une position de chargement, dans laquelle, à la position de chargement, le compartiment de chargement (5) de la chambre de tir (4) se raccorde de façon à être librement accessible, à une extrémité, à un boîtier de chargeur (8) à travers une ouverture de chargement (7) du bloc de tir (6), et, à l'autre extrémité, à un puits d'éjection (10) ) travers une ouverture d'éjection (9) du bloc de tir (6), et ayant un coulisseau (14) guidé en déplacement longitudinal parallèlement à l'axe du canon, qui porte un approvisionneur (16) qui peut avancer, d'une position de départ située derrière le boîtier du chargeur (8), dans le bloc de tir (6), jusqu'à l'ouverture de chargement (7) de ce bloc, en passant sur le boîtier du chargeur (8), caractérisé en ce que le bloc de tir (6) présente, dans la région (9a) du bord de l'ouverture d'éjection (9) du côté de la position de mise à feu de la chambre de tir (4), une dent d'éjection (20) espacée du bord intérieur (9b) de l'ouverture d'éjection (9), qui, à la position de chargement de la chambre de tir (4), se poursuit par une surface de guidage (21) en forme d'auget s'étendant jusqu'au bord intérieur (9b) de l'ouverture d'éjection (9) jusqu'au niveau de la dent d'éjection saillante sur la paroi intérieure du compartiment de chargement, et en ce que le mouvement de la chambre de tir, de la position de chargement à la position de mise à feu, peut être déclenché avant que l'approvisionneur (16) n'atteigne sa position finale du côté de l'ouverture de chargement.

2. Arme à feu selon la revendication 1, caractérisée en ce que l'ouverture d'éjection (9) est arrondie sur le bord (9c) qui est opposé à la position de mise à feu.

3. Arme à feu selon la revendication 1 ou 2, caractérisée en ce que l'ouverture de chargement (7) est élargie vers l'intérieur sur le bord (7a) du côté de la position de mise à feu.

4. Arme à feu selon une des revendications 1 à 3, caractérisée en ce que le puits d'éjection (10) est disposé en avant du bloc de tir (6) et le boîtier (8) du chargeur est placé en arrière de ce bloc.
